# EUROPÄISCHE PATENTSCHRIFT

(11) **EP 1 955 952 B1**
(45) Veröffentlichungstag und Bekanntmachung des Hinweises auf die Patenterteilung: **04.05.2016**
(21) Anmeldenummer: 08001880.7
(22) Anmeldetag: 01.02.2008
(51) Int. Cl.: B65C 9/00

(54) **Vorrichtung zum Ausstatten von Gegenständen mit einem Rundumetikett**
Device for applying wrap-around labels to objects
Dispositif pour l'application d'étiquettes enveloppantes sur des objets

(30) Priorität: 06.02.2007 DE 202007001950 U
(43) Veröffentlichungstag der Anmeldung: 13.08.2008
(73) Patentinhaber: KRONES AG, 93073 Neutraubling (DE)
(72) Erfinder: Leykamm, Dieter, 93073 Neutraubling (DE)

(56) Entgegenhaltungen:
- WO-A-2007/005396
- GB-A- 2 299 319
- JP-A- 2004 177 466

## Beschreibung

Die Erfindung betrifft eine Vorrichtung zum Ausstatten von Gegenständen mit einem Rundumetikett.

Es ist seit geraumer Zeit Stand der Technik, Gegenstände, insbesondere Behälter wie Flaschen, Dosen oder dgl. an ihrer Mantelfläche mit einem aus einem rechteckigen Zuschnitt gebildeten Rundumetikett zu versehen, das durch Aufwickeln auf die Mantelfläche eines Gegenstandes gebracht wird, wobei die Etikettenendkante die Etikettenanfangskante überlappt und mit dieser dauerhaft verbunden wird, z.B. durch Klebstoff oder Lösungsmittel. Üblicherweise wird ein Etikettenzuschnitt vor dem Aufwickeln auf einen Gegenstand durch Abtrennen von einer Etikettenrolle erzeugt und mit einer rotierenden Transfereinrichtung, insbesondere Vakuumtrommel, auf den Gegenstand aufgerollt. Für diese Art von Etikettierung gibt es zahlreiche sehr wirtschaftlich und leistungsfähig arbeitende Etikettiervorrichtungen auf dem Markt (US 4 758 300, US 5 116 452, US 5 160 570, US 4 923 557, EP 1 270 426 A1, DE 10 2004 047 595 A1, DE 20 2004 013 947 U1, DE 91 02 676 U1). Die Druckschrift WO 2007/005396 A1 offenbart eine Vorrichtung gemäß dem Oberbegriff des Anspruchs 1.

Des weiteren ist die Verwendung von beidseitig bedruckten Etiketten bekannt, die also auch auf der zum Gegenstand weisenden Innenseite Informationen für den Verbraucher aufweisen und demzufolge zunächst vom etikettierten Gegenstand abgelöst werden müssen, um die Rückseite betrachten zu können. Hierfür kann ein Etikett eine Aufreißlinie bzw. einen Aufreißfaden besitzen, der ein einfaches Ablösen des Etiketts ermöglichen soll. Nachteiligerweise sind derart präparierte Etiketten teuerer als konventionelle Etiketten und können zudem im Falle von elastischen Gegenständen, die sich beispielsweise bei Erwärmung oder bei einem Innendruckanstieg ausdehnen, unbeabsichtigt aufreißen bzw. abplatzen.

Der Erfindung liegt demzufolge die Aufgabe zu Grunde, eine Vorrichtung zum Ausstatten von Gegenständen mit einem Rundumetikett anzugeben, das kostengünstig verarbeitet werden kann, leicht von einem Gegenstand entfernbar ist und trotzdem bei unterschiedlichsten Bedingungen zuverlässig an einem Gegenstand haftet.

Gelöst wird diese Aufgabe durch die kennzeichnenden Merkmale des Anspruchs 1.

Erfindungsgemäß umfasst die Vorrichtung eine rotierende Transfereinrichtung zum Aufbringen des Rundumetiketts, z.B. einen Vakuumzylinder, deren Tragfläche für die Etikettenendkänte in dem oberen und/oder unteren Eckbereich der Etikettenendkante zugeordneten Flächenanteilen radial einwärts verlaufend geformt ist. Somit sind die Flächenanteile der Eckbereiche näher zur Rotationsachse beabstandet als die verbleibende Tragfläche. Dadurch weisen die vorgesehenen Etikettenecken einen Abstand zu einer Adhäsionseinrichtung, beispielsweise der Oberfläche einer Leimwalze, auf und erlangen beim Vorbeiführen des Rundumetiketts an der Adhäsionseinrichtung keine haftenden Eigenschaften. Die Adhäsionseinrichtung überträgt also auf den mindestens einen Eckbereich des Rundumetiketts kein Haftmittel, wodurch der mindestens eine Eckbereich keinen klebenden Zustand erlangt.

Der überwiegende Bereich der Etikettenendkante wird aber nach wie vor in einen adhäsiven Zustand versetzt, indem beispielsweise ein-vertikaler Leimstreifen aus Heißleim oder dgl. aufgetragen, oder bei einem Kunststoffetikett ggf. ein kurzzeitiger Kontakt zu einer beheizten Fläche hergestellt wird.

Durch diese Maßnahmen wird der mindestens eine Eckbereich im Gegensatz zum überwiegenden Bereich der Etikettenendkante nicht adhäsiv mit der Etikettenanfangskante des Rundumetiketts verbunden. Ausgehend von dieser unbefestigten Etikettenecke kann somit ein schnelles Aufreißen der Überlappungsverbindung erfolgen, ohne zusätzlichen Aufwand für spezielle Etiketten oder Sondereinrichtungen zum Erzeugen von Perforationslinien in Kauf nehmen zu müssen.

Auch kann im Falle einer Leimwalze deren Oberfläche nur in den für eine Leimübertragung vorgesehenen Bereichen eine leimaufnehmende Strukturierung aufweisen, während alle übrigen Abschnitte der Walze eine glatte, leimfreie Beschaffenheit besitzen, d.h. die den Eckbereichen zugeordneten Oberflächenzonen wären glatt auszubilden. Durch einen an der glatten Oberfläche spaltfrei anliegenden Schaber erfolgt nur in den strukturierten Oberflächenbereichen ein Leimübertrag auf das Etikett.

Im Nachfolgenden wird ein besonders bevorzugtes Ausführungsbeispiel anhand der Figuren erläutert. Es zeigt:
- Fig. 1: eine Mantelabwicklung eines einteiligen Vakuumzylinders zum Vorbeiführen eines Rundumetiketts an einer Leimwalze und Übertragen auf einen Gegenstand,
- Fig. 2: eine Draufsicht auf die Tragfläche des Vakuumzylinders für die Etikettenendkante eines Rundumetiketts und
- Fig. 3: ein Rundumetikett nach dem Aufbringen von Leimzonen und beim Aufwickeln auf einen Gegenstand in jeweils perspektivischer Darstellung.

Die Fig. 1 zeigt die Mantelabwicklung eines einteiligen Vakuumzylinders, der einen prinzipiell gleichen Aufbau aufweist wie der aus EP 1 270 426 A1 bekannte Vakuumzylinder, der allerdings drei Teilungsabstände besitzt.

In die Mantelfläche M eingebettet sind zwei entsprechend der Etikettenlänge beabstandete, elastische Saugleisten S1 und S2, deren äußere Oberfläche gegenüber der übrigen Mantelfläche geringfügig radial nach außen überstehend ausgebildet ist, oder die im Falle von radial beweglich als Schieber ausgeführten Saugleisten zur Leimaufnahme an einer Leimwalze aus der Mantelfläche radial nach außen vorsteuerbar ist.

Die mit S1 bezeichnete Saugleiste dient zur Aufnahme der in Drehrichtung des Vakuumzylinders voraus laufenden Etikettenvorderkante V und die Saugleiste S2 bildet eine Tragfläche für die nachlaufende Etikettenendkante H eines nach dem Aufbringen auf einen Gegenstand F überlappenden Rundumetiketts R.

Gegenüber der Gestaltung der bisher aus dem Stand der Technik bekannten Saugleisten weist die vorliegende Saugleiste S2 in ihrem oberen Eckbereich, der die Tragfläche für die obere Etikettenecke O an der Etikettenendkante H des Rundumetiketts R bildet, einen radial von der Peripherie schräg einwärts in Richtung zur Rotationsachse des Vakuumzylinders geformten, schräg abgeflachten Eckabschnitt E auf, der wenigstens eine Vakuumbohrung B besitzt, um die besagte obere Etikettenecke O an der nachlaufenden Endkante H radial nach innen halten zu können, derart, dass diese Etikettenecke O nicht mehr in der die Leimwalzenoberfläche L tangierenden Peripherie der übrigen Saugleistenoberfläche liegt. Aus diesem Grund weist die nach innen gezogene Etikettenecke O einen Abstand zur Leimwalzenoberfläche L und erhält keinen Leimauftrag.

Nach dem vollständigen Aufwickeln des Rundumetiketts R auf einen Gegenstand F, z.B. eine Getränkeflasche, weist die unbeleimte Ecke der Etikettenendkante H keine Klebeverbindung zu der innen liegenden, überlappten Etikettenvorderkante V auf und kann an dieser Stelle leicht manuell erfasst und zum späteren Aufreißen des Etiketts genutzt werden.

Zum Anheften und Aufwickeln des Rundumetiketts R auf den Gegenstand F kann die Etikettenvorderkante V in herkömmlicher Art mit einer vertikal vom oberen bis zum unteren Etikettenrand durchgehenden Leimzone Z1 versehen werden. Die Leimzone Z2 an der Etikettenendkante H weist dagegen im oberen Eckbereich O des Etiketts eine in etwa dreieckförmige, leimfreie Ausnehmung auf (siehe Fig. 3).

Die vorstehend beschriebene Vorrichtung ist zur Verarbeitung von Etiketten aus Papier oder Kunststoff gleichermaßen geeignet.

Die zu etikettierenden Gegenstände können aus einem starren Material wie Glas, Metall oder dgl. oder einem elastischen Werkstoff wie z.B. Kunststoff bestehen.

## Patentansprüche

1. Vorrichtung zum Ausstatten von Gegenständen (F), insbesondere Behältern wie Flaschen, Dosen oder dgl. mit einem Rundumetikett (R), dessen Endkante die Anfangskante überlappt und an dieser anhaftend befestigt ist, mit einer Transfereinrichtung zum Aufbringen des Rundumetiketts auf einen Gegenstand, wobei die Transfereinrichtung das Rundumetikett mit seiner Rückseite nach außen weisend an einer Adhäsionseinrichtung vorbeiführt, um dem Rundumetikett wenigstens im Bereich seiner Endkante (H) adhäsive Eigenschaften zu verleihen, wobei die Transfereinrichtung und/oder die Adhäsionseinrichtung so ausgebildet ist/sind, dass die Endkante des Rundumetiketts im Bereich ihrer oberen und/oder unteren Ecke (O) keine adhäsiven Eigenschaften erhält,
und wobei die Transfereinrichtung als ein drehbarer Rotor mit Haltemitteln für ein Rundumetikett ausgebildet ist, insbesondere Vakuumhaltemitteln,
**dadurch gekennzeichnet, dass** die um eine Rotationsachse drehbare Transfereinrichtung eine Tragfläche (S1; S2) für die Endkante des Rundumetiketts aufweist, wobei die dem wenigstens einen Eckbereich der Endkante zugeordneten Flächenanteile der Tragfläche näher zur Rotationsachse beabstandet ausgebildet sind als die verbleibende Tragfläche,
und wobei der dem oberen und/oder unteren Eckbereich der Endkante des Rundumetiketts zugeordnete Bereich der Adhäsionseinrichtung kein Haftmittel auf das Rundumetikett überträgt.

2. Vorrichtung nach Anspruch 1, **dadurch gekennzeichnet, dass** die Adhäsionseinrichtung als eine an der Peripherie der Transfereinrichtung angeordnete Haftmittelauftrags-einrichtung, insbesondere Leimwalze ausgebildet ist.

3. Vorrichtung nach wenigstens einem der vorhergehenden Ansprüche 1 oder 2, **dadurch gekennzeichnet, dass** im Kontaktbereich zwischen dem die obere und/oder untere Ecke der Endkante des Rundumetiketts präsentierenden Bereich der Transfereinrichtung und der Adhäsionseinrichtung ein geometrischer Abstand des wenigstens einen Eckbereichs der Endkante besteht.

4. Vorrichtung nach Anspruch 1, **dadurch gekennzeichnet, dass** die Tragfläche als eine vorzugsweise elastische Vakuumsaugleiste (S1; S2) mit wenigstens einem abgeschrägten Eckbereich ausgebildet ist.

## Claims

1. Device for applying wrap-around labels (R) to objects (F), in particular containers such as bottles, cans or the like, the trailing edge of said wrap-around label (R) overlapping the leading edge and being fastened adhesively thereto, comprising a transfer unit for transferring the wrap-around label to an object, wherein the transfer unit guides the wrap-around label past an adhesion unit with its reverse side facing outwards in order to impart adhesive properties to the wrap-around label at least in the region of its trailing edge (H), the transfer unit and/or the adhesion unit being configured such that the trailing edge of the wrap-around label receives no adhesive properties in the region of its upper and/or lower corner (O),
and wherein the transfer unit is configured as a rotatable rotor with retaining means, in particular vacuum retaining means, for a wrap-around label,
**characterised in that** the transfer unit, which is rotatable about an axis of rotation, has a supporting surface (S1; S2) for the trailing edge of the wrap-around label, wherein the surface portions of the supporting surface corresponding to at least one corner region of the trailing edge are
configured to be spaced more closely to the axis of rotation than the remaining supporting surface,
and wherein the region of the adhesion unit corresponding to the upper and/or lower corner region/s of the trailing edge of the wrap-around label does not transfer adhesive to the wrap-around label.

2. Device according to Claim 1, **characterised in that** the adhesion unit is in the form of an adhesive application device, in particular glue spreading roller, arranged at the periphery of the transfer unit.

3. Device according to at least one of the preceding Claims 1 and 2, **characterised in that** a geometrical clearance of the at least one corner region of the trailing edge is present in the contact area between the region of the transfer unit presenting the upper and/or lower corner of the trailing edge of the wrap-around label and the adhesion unit.

4. Device according to Claim 1, **characterised in that** the supporting surface is in the form of a preferably elastic vacuum suction strip (S1; S2) having at least one bevelled corner region.

## Revendications

1. Procédé permettant d'équiper des objets (F), en particulier des réceptacles tels que des bouteilles, des boîtes ou similaires d'une étiquette enveloppante (R), dont le bord d'attaque chevauche le bord de traine et est fixé de manière adhésive sur celui-ci, comprenant un dispositif de transfert pour permettre d'appliquer l'étiquette enveloppante sur un objet, ce dispositif de transfert faisant passer l'étiquette enveloppante avec sa face arrière tournée vers l'extérieur devant un dispositif d'adhérence, pour donner à l'étiquette enveloppante des propriétés adhésives au moins dans la zone de son bord de traine (H), le dispositif de transfert et/ou le dispositif d'adhérence étant réalisé(s) de sorte que le bord de traine de l'étiquette enveloppante n'ait pas de propriétés d'adhérence dans la zone de son coin supérieur et/ou inférieur (0), et
le dispositif de transfert étant réalisé sous la forme d'un rotor ayant des moyens de retenue d'une étiquette enveloppante, en particulier de moyens de retenue sous vide,
**caractérisé en ce que**
le dispositif de transfert mobile en rotation autour d'un axe de rotation comprend une surface support (S1, S2) du bord de traine de l'étiquette enveloppante, les parties de la surface support associées à la zone de coin du bord de traîne étant plus proches de l'axe de rotation que la partie restante de la surface support, et
la zone du dispositif d'adhérence associée à la zone du coin supérieur et/ou inférieur du bord de traine de l'étiquette enveloppante ne transférant pas d'agent adhésif sur l'étiquette enveloppante.

2. Dispositif conforme à la revendication 1,
**caractérisé en ce que**
le dispositif d'adhérence est réalisé sous la forme d'un dispositif d'application d'agent adhésif, monté à la périphérie du dispositif de transfert, en particulier sous la forme d'un rouleau encolleur.

3. Dispositif conforme à au moins l'une des revendications 1 et 2, **caractérisé en ce que**
dans la zone de contact entre la zone du dispositif de transfert en regard du coin supérieur et/ou inférieur du bord de traine de l'étiquette enveloppante et le dispositif d'adhérence il y a la distance géométrique de la zone de coin du bord de traine.

4. Dispositif conforme à la revendication 1,
**caractérisé en ce que**
la surface support est réalisée sous la forme d'une baguette d'aspiration sous vide (S1, S2) de préférence élastique ayant au moins une zone de coin en biseau.
